# EUROPÄISCHE PATENTSCHRIFT

(11) **EP 1 058 774 B1**
(45) Veröffentlichungstag und Bekanntmachung des Hinweises auf die Patenterteilung: **02.05.2003**
(21) Anmeldenummer: 99908943.6
(22) Anmeldetag: 24.02.1999
(51) Int. Cl.: F01L 1/344

(54) **EINRICHTUNG ZUM EINSTELLEN DES BEWEGUNGSVERLAUFS DER GASWECHSELVENTILE EINER BRENNKRAFTMASCHINE**
DEVICE FOR ADJUSTING THE MOVEMENT PATH OF THE GAS SHUTTLE VALVE OF AN INTERNAL COMBUSTION ENGINE
DISPOSITIF POUR AJUSTER LA TRAJECTOIRE DE MOUVEMENT DES SOUPAPES D'ECHANGE DE GAZ D'UN MOTEUR A COMBUSTION INTERNE

(30) Priorität: 27.02.1998 DE 19808354
(43) Veröffentlichungstag der Anmeldung: 13.12.2000
(73) Patentinhaber: Bayerische Motoren Werke Aktiengesellschaft, 80809 München (DE); SIEMENS AKTIENGESELLSCHAFT, 80333 München (DE)
(72) Erfinder: ZHANG, Hong, D-93057 Regensburg (DE); RÖSEL, Gerd, D-93057 Regensburg (DE); OTTO, Erhard, D-85368 Moosburg (DE); SCHULTE, Wolfgang, D-81369 München (DE)
(74) Vertreter: Berg, Peter, Dipl.-Ing.
(86) Internationale Anmeldenummer: EP9901180
(87) Internationale Veröffentlichungsnummer: WO99043930

(56) Entgegenhaltungen:
- EP-A- 0 445 555
- DE-A- 4 408 425
- DE-C- 4 306 509
- GB-A- 2 288 037
- US-A- 5 363 817
- PATENT ABSTRACTS OF JAPAN vol. 010, no. 037 (M-453), 14. Februar 1986 & JP 60 190610 A (MAZDA KK), 28. September 1985

## Beschreibung

Die Erfindung betrifft eine Einrichtung zum Einstellen des Bewegungsverlaufs der Gaswechselventile einer Brennkraftmaschine gemäß Oberbegriff von Patentanspruch 1.

Aus der DE 43 40 614 C2 ist eine Vorrichtung zur Verdrehung einer Nockenwelle gegenüber der Kurbelwelle in einer Brennkraftmaschine bekannt. Die Vorrichtung weist einen Regler auf, der abhängig von der Abweichung einer Ist-Position der Nockenwelle von einer Soll-Position ein Stellsignal erzeugt. Das Stellsignal wird multiplikativ mit einem Korrekturfaktor korrigiert, der abhängig von der Drehzahl und der Öltemperatur ermittelt wird.

Aus der GB-A-2 288 037 ist eine Einrichtung zum Einstellen des Bewegungsverlaufs der Gaswechselventile einer Brennkraftmaschine mit einer Nockenwelle bekannt, die einen Regler aufweist, der ein Stellsignal für ein Stellglied einer Stelleinrichtung zum Verstellen der Nockenwelle erzeugt. Ferner ist eine Vorsteuerung vorgesehen, die das Stellsignal additiv korrigiert. Auch aus der JP-A-60 190610 A ist eine Einrichtung zum Einstellen des Bewegungsverlaufs der Gaswechselventile einer Brennkraftmaschine mit einer Nockenwelle bekannt.

Derartige Vorrichtungen weisen signifikante Totzeiten auf, die die maximal erreichbare Regelgeschwindigkeit herabsetzen. In der Praxis hat sich gezeigt, daß der Regler entweder so parametrisiert werden kann, daß ein Sprung in der Soll-Position nur langsam nachgeführt wird, oder daß ein Sprung in der Soll-Position schnell nachgeführt wird mit der Konsequenz einer geringen Stabilitätsreserve. Ein schnelles Nachführen von Sprüngen der Soll-Position ist jedoch notwendig, um einen komfortablen Betrieb der Brennkraftmaschine auch im Instationärbetrieb mit gleichzeitig einem geringen Kraftstoffverbrauch und hoher Leistung sicherzustellen.

Die Aufgabe der Erfindung ist, die bekannte Einrichtung derart weiterzubilden, daß ein komfortabler Betrieb der Brennkraftmaschine, auch im Instationärbetrieb und bei großen Totzeiten der Einrichtung, mit gleichzeitig einem geringen Kraftstoffverbrauch und hoher Leistung sichergestellt ist.

Die Aufgabe wird durch die Merkmale des Patentanspruchs 1 gelöst. Die Lösung zeichnet sich dadurch aus, daß der Bewegungsverlauf der Gaswechselventile überraschend einfach sehr schnell verstellt werden kann. So kann jeweils der im aktuellen Betriebszustand der Brennkraftmaschine gewünschte Bewegungsverlauf der Gaswechselventile gewährleistet werden. Außerdem muß der Regler nur noch Ungenauigkeiten der Vorsteuerung kompensieren.

Vorteilhafte Ausgestaltungen der Erfindung ergeben sich aus den Unteransprüchen.

Ausführungsbeispiele der Erfindung sind anhand der schematischen Zeichnungen näher erläutert. Es zeigen:
- Figur 1: eine Brennkraftmaschine,
- Figur 2: eine Nockenwelle mit einem Schnitt durch ein mechanisches Verstellteil,
- Figur 3: ein Blockschaltbild der Einrichtung zum Einstellen des Bewegungsverlaufs der Gaswechselventile.

Elemente gleicher Konstruktion und Funktion werden figurenübergreifend mit den gleichen Bezugszeichen versehen.

Eine Brennkraftmaschine (Figur 1) umfaßt einen Zylinder 1 mit einem Kolben 11 und einer Pleuelstange 12. Die Pleuelstange 12 ist mit dem Kolben 11 und einer Kurbelwelle 2 verbunden. Ein erstes Zahnrad 21 ist auf der Kurbelwelle 2 angeordnet. Das erste Zahnrad 21 ist über eine Kette 21a mit einem zweiten Zahnrad 31 mechanisch gekoppelt, das auf einer Nockenwelle 3 angeordnet ist. Die Nockenwelle 3 weist Nocken 32, 33 auf, die auf Gaswechselventile 41, 42 einwirken. Die Brennkraftmaschine ist in der Figur 1 mit einem Zylinder dargestellt. Selbstverständlich kann die Brennkraftmaschine auch mehrere Zylinder aufweisen.

Eine Stelleinrichtung 5 zum Einstellen des Bewegungsverlaufs der Gaswechselventile ist der Brennkraftmaschine zugeordnet. Die Stelleinrichtung 5 hat ein mechanisches Verstellteil 51, das über Hydraulikleitungen 52, 53 mit einem Stellglied 54, das vorzugsweise als hydraulisches Drei-Zwei-Wegeventil ausgebildet ist, verbunden ist. Das Stellglied ist mit einer Hochdruck-Hydraulikleitung 55 und einer Niederdruck-Hydraulikleitung 56 mit einem Ölreservoir verbunden, dem gegebenenfalls auch eine Ölpumpe zugeordnet ist.

Eine Steuereinrichtung 6 ist vorgesehen, der Sensoren zugeordnet sind, die verschiedene Meßgrößen erfassen und jeweils den Meßwert der Meßgröße ermitteln. Die Steuereinrichtung 5 ermittelt abhängig von den Meßgrößen ein Stellsignal TVAN_S für das Stellglied 54.

Die Sensoren sind ausgebildet als ein Drehzahlsensor 71, der eine Drehzahl N und einen Kurbelwellenwinkel KW der Kurbelwelle 2 erfaßt, ein Nockenwellenwinkelsensor 72, der Nockenwellenwinkel NW erfaßt, ein Luftmassenmesser 73, der ein Luftmassenstrom MAF erfaßt, oder ein Öltemperatursensor 74, der die Öltemperatur TOEL erfaßt. Je nach Ausführungsform der Erfindung kann eine beliebige Untermenge der genannten Sensoren oder auch zusätzliche Sensoren vorhanden sein.

Figur 2 zeigt die Nockenwelle 3 mit dem mechanischen Verstellteil 51 in einer Schnittbilddarstellung. Dem mechanischen Verstellteil 51 ist das zweite Zahnrad 31 zugeordnet, das formschlüssig mit einem dritten Zahnrad 511 verbunden ist. Das dritte Zahnrad 511 weist eine Schrägverzahnung auf, die in eine zugeordnete Schrägverzahnung eines Zahnkranzes 512 eingreift. Der Zahnkranz weist auf seiner nach innen gerichteten Seite eine Geradeverzahnung auf, die in eine entsprechend ausgebildete Verzahnung eines vierten Zahnrades 583 eingreift. Abhängig von dem Öldruck in den Hydraulikleitungen 52, 53 wird der Zahnkranz 512 axial zu der Nockenwelle verschoben. Eine Feder 514 ist vorgesehen zum Rückstellen des Zahnkranzes in eine vorgegebene Ruheposition, wenn keine durch den Öldruck in den Leitungen hervorgerufenen Kräfte auf den Zahnkranz 512 einwirken.

Die Stelleinrichtung 5 ermöglicht eine Phasenverstellung der Nockenwelle 3 relativ zu der Kurbelwelle 4. So kann die Phase innerhalb eines vorgegebenen Bereiches kontinuierlich verstellt werden. Der Hubbeginn und das Hubende der Gaswechselventile kann somit variiert werden.

Figur 3 zeigt ein Blockschaltbild der Steuereinrichtung 6, die das Einstellen des Bewegungsverlaufs der Gaswechselventile steuert. Ein Sollwert NWSOLL der Verstellung der Nockenwelle wird aus einem ersten Kennfeld abhängig von der Drehzahl N und dem Luftmassenstrom MAF oder einer anderen Lastgröße ermittelt.

Eine Vorsteuerung hat eine Summierstelle S1, in der die Differenz NWSOLL_DIF des Sollwertes NWSOLL und eines Schätzwertes NW_MOD_O_TOTZ der Verstellung der Nockenwelle ohne Berücksichtigung der Totzeit TOTZ_VANOS der Stelleinrichtung ermittelt wird. In einem Block B1 wird abhängig von der Differenz NWSOLL_DIF der Drehzahl N und der Öltemperatur TOEL ein Vorsteuerwert T_VAN der Zeitdauer der Bestromung des Drei-Zwei-Wegeventils 54 ermittelt. Die Ermittlung des Vorsteuerwertes T_VAN erfolgt zyklisch mit einer vorgegebenen Zykluszeit, vorzugsweise drehzahlsynchron.

Ein Block B2 bildet das Streckenverhalten Stelleinrichtung 5 nach und umfaßt zum Beispiel einen Integrator, der abhängig von dem Vorsteuerwert T_VAN und der Zyklusdauer und der Drehzahl N und einer ermittelten Verstellgeschwindigkeit der Nokkenwelle den Schätzwert NW_MOD_O_TOTZ der Verstellung der Nockenwelle ohne Berücksichtigung der Totzeit TOTZ_VANOS ermittelt. Die Totzeit TOTZ_VANOS ist hervorgerufen durch die Erregungszeit der Elektromagneten des Drei-Zwei-Wege-Ventils, des Verhaltens des Hydrauliksystems bei unterschiedlichen Ölviskositäten, des Öldruckaufbaus bei niedrigen Drehzahlen N und der Ausbildung des Drei-Zwei-Wege-Ventils an sich. Da bei dem Schätzwert NW_MOD_O_TOTZ die Totzeit der Stelleinrichtung nicht berücksichtigt wird, erfolgt bei jedem Berechnungszyklus des Vorsteuerwertes T_VAN eine Rückmeldung über die geschätzte Verstellung der Nockenwelle, die nach Ablauf der Totzeit auch tatsächlich an der Nockenwelle eintritt. Die Vorsteuerung ist somit äußerst präzise und unabhängig von der Totzeit der Stelleinrichtung 5.

In einem Block B3 wird ein Schätzwert NW_MOD der Verstellung der Nockenwelle unter Berücksichtigung der Totzeit der Stelleinrichtung 5 ermittelt. Dies erfolgt abhängig von der Totzeit TOTZ_VANOS der Stelleinrichtung 5, die aus einem Kennfeld abhängig von der Drehzahl N, dem Luftmassenstrom MAF und der Öltemperatur TOIL ermittelt wird. In einer zweiten Summierstelle S2 wird die Differenz des Meßwertes NWIST und des Schätzwertes NW_MOD der Verstellung der Nockenwelle ermittelt. Der Meßwert NWIST der Verstellung der Nockenwelle 3 wird abhängig von dem erfaßten Kurbelwellenwinkel KW und Nokkenwellenwinkel NW ermittelt.

In einem Block B4 ist ein Regler vorgesehen, der abhängig von der Differenz NW_DIF_REG des Istwertes NWIST und des Schätzwertes NW_MOD und der Totzeit TOTZ_VANOS einen Regelwert TVAN_REG der Zeitdauer der Bestromung des Drei-Zwei-Wegeventils ermittelt. Der Regler ist vorzugsweise als P-Regler ausgebildet. Er kann aber auch als PI- oder PID- oder als ein sonstiger dem Fachmann bekannter Regler ausgebildet sein. Der Regler ist dabei vorzugsweise adaptiv ausgebildet, und zwar so, daß die Reglerparameter abhängig sind von der Totzeit TOTZ_VANOS.

Vorzugsweise ist ein Block B5 vorgesehen, der einen Integrator umfaßt, der den Regelwert TVAN_REG integriert, bis er eine minimale Zeitdauer T_MIN_VAN der Bestromung des Drei-Zwei-Wege-Ventils überschreitet. Wenn der integrierte Regelwert T_VAN_REG_INT die minimale Zeitdauer T_MIN_VAN überschreitet, wird dieser integrierte Regelwert an eine dritte Summierstelle S3 ausgegeben und der Integrator wieder zurückgesetzt. Dadurch wird erreicht, daß auch kleine Regeldifferenzen ausgeregelt werden können, die zu Bestromungszeiten führen, die im Toleranzbereich der Stelleinrichtung 5 liegen.

In einem Block B6 wird überprüft, ob die Differenz des Vorsteuerwertes T_VAN und des integrierten Regelwertes T_VAN_REG_INT der Zeitdauer der Bestromung des Drei-Zwei-Wege-Ventils einen Betrag hat, der größer ist als die minimale Zeitdauer T_MIN_V der Bestromung des Drei-Zwei-Wegeventils. Nur in diesem Fall wird der jeweilige Elektromagnet des Drei-Zwei-Wege-Ventils für die Zeitdauer TVAN_S bestromt. Dadurch erhöht sich die Lebensdauer der Stelleinrichtung 5, insbesondere des Drei-Zwei-Wege-Ventils 54, da es während des Betriebs der Brennkraftmaschine seltener bestromt wird.

Der Regler des Blocks B4 muß lediglich Ungenauigkeiten der Vorsteuerung ausgleichen. So kann die Nachführung der Verstellung der Nockenwelle 3 sehr schnell erfolgen.

Die Steuereinrichtung zeichnet sich darüber hinaus dadurch aus, daß die Vorsteuerung die Positionsvorgabe unabhängig von der Systemtotzeit mit sehr hoher, in der Regel maximaler Verstellgeschwindigkeit umsetzt. Der Zulässigkeitsbereich von Schwankungen der Totzeit für den Regler ist hoch. Dadurch erhöht sich die Robustheit des Regelkreises erheblich ohne eine meßbare Verschlechterung der Regelgüte und Regelgeschwindigkeit.

Die Erfindung ist nicht auf das beschriebene Ausführungsbeispiel beschränkt. So kann beispielsweise das Verstellteil 51 auch derart ausgebildet sein, daß der Hubverlauf der Gaswechselventile variierbar ist.

## Patentansprüche

1. Einrichtung zum Einstellen des Bewegungsverlaufs der Gaswechselventile einer Brennkraftmaschine mit einer Nockenwelle (3), die einen Regler (B4) aufweist, der ein Stellsignal für ein Stellglied (54) einer Stelleinrichtung (5) zum Verstellen der Nockenwelle (3) erzeugt und bei der eine Vorsteuerung vorgesehen ist, die das Stellsignal additiv korrigiert, wobei die Stelleinrichtung (5) ein totzeitbehaftetes System ist,
**dadurch gekennzeichnet**
**daß** die Vorsteuerung einen Schätzwert (NW_MOD_O_TOTZ) der Verstellung der Nockenwelle (3) ohne Berücksichtigung der Totzeit (TOTZ_VANOS) der Stelleinrichtung (5) ermittelt und
**daß** die Vorsteuerung das Stellsignal abhängig von dem Schätzwert (NW_MOD_O_TOTZ) und einem vorgegebenen Sollwert (NWSOLL) korrigiert.

2. Einrichtung nach Anspruch 1, **dadurch gekennzeichnet, daß** die Vorsteuerung das Stellsignal abhängig von einer Lastgröße, der Drehzahl (N) und der Öltemperatur (TOEL) korrigiert.

3. Einrichtung nach einem der vorhergehenden Ansprüche, **dadurch gekennzeichnet, daß** der Regler (B4) das Stellsignal abhängig von einem Meßwert (NWIST) und einem Schätzwert (NW_MOD) der Verstellung der Nockenwelle (3) unter Berücksichtigung der Totzeit (TOTZ_VANOS) ermittelt.

4. Einrichtung nach einem der vorhergehenden Ansprüche, **dadurch gekennzeichnet, daß** ein Integrator (B5) vorgesehen ist, der das Steilsignal integriert und erst dann an das Stellglied ausgibt, wenn das integrierte Stellsignal einen vorgegebenen Schwellenwert überschreitet.

5. Einrichtung nach einem der vorhergehenden Ansprüche, **dadurch gekennzeichnet, daß** das Stellsignal zyklisch, und zwar drehzahlsynchron, ermittelt wird und daß ein physikalisches Modell der Stelleinrichtung vorgesehen ist, mit dem der Schätzwert der Verstellung unter Berücksichtigung der Zykluszeit ermittelt wird.

6. Einrichtung nach Anspruch 5, **dadurch gekennzeichnet, daß** der Schätzwert abhängig von der Drehzahl (N) und der Verstellgeschwindigkeit ermittelt wird.

## Claims

1. Device for setting the motion characteristic of the gas flow valves of an internal combustion engine having a camshaft (3), which has a regulator (B4) that generates a control signal for an actuator (54) of an actuator control unit (5) for adjusting the camshaft (3), and for which a pre-controller facility is provided which corrects the control signal in an additive fashion, whereby the actuator control unit (5) is a system involving dead times, **characterised in that** the pre-controller determines an estimated value (NW_MOD_0_TOTZ) for the adjustment of the camshaft (3) without taking into consideration the dead time (TOTZ_VANOS) of the actuator control unit (5) and that the pre-controller corrects the control signal dependant on the estimated value (NW_MOD_0_TOTZ) and on a predefined required value (NWSOLL).

2. Device according to Claim 1, **characterised in that** the pre-controller corrects the control signal dependant on a load variable, the rotational speed (N) and the oil temperature (TOEL).

3. Device according to one of the preceding claims, **characterised in that** the regulator (B4) determines the control signal dependant on a measurement value (NWIST) and an estimated value (NW_MOD) for the adjustment of the camshaft (3), taking into consideration the dead time (TOTZ_VANOS).

4. Device according to one of the preceding claims, **characterised in that** an integrator (B5) is provided which integrates the control signal and only outputs it to the actuator if the integrated control signal exceeds a predefined threshold value.

5. Device according to one of the preceding claims, **characterised in that** the control signal is determined cyclically, synchronised to rotational speed in fact, and that a physical model of the actuator control unit is provided which is used to determine the estimated value for the adjustment, taking the cycle time into consideration.

6. Device according to Claim 5, **characterised in that** the estimated value is determined dependant on the rotational speed (N) and the speed of adjustment.

## Revendications

1. Dispositif pour la régulation du déroulement du mouvement des soupapes de changement des gaz d'un moteur à combustion interne comportant un arbre à cames (3), qui présente un régulateur (B4), lequel génère un signal de régulation pour un composant de régulation (54) d'un dispositif de régulation (5) pour le réglage de l'arbre à cames (3), et dans lequel est prévue une commande pilote qui corrige de manière additive le signal de régulation, le dispositif de régulation (5) étant un système présentant des temps morts,
**caractérisé en ce que**
la commande pilote détermine une valeur estimée (NW_MOD_O_TOTZ) du réglage de l'arbre à cames (3) sans tenir compte du temps mort (TOTZ_VANOS) du dispositif de régulation (5) et **en ce que** la commande pilote corrige le signal de régulation en fonction de la valeur estimée (NW_MOD_O_TOTZ) et d'une valeur de consigne prédéterminée (NWSOLL).

2. Dispositif selon la revendication 1, **caractérisé en ce que** la commande pilote corrige le signal de régulation en fonction d'une grandeur de charge, du nombre de tours (N) et de la température de l'huile (TOEL).

3. Dispositif selon l'une des revendications précédentes, **caractérisé en ce que** le régulateur (B4) détermine le signal de régulation en fonction d'une valeur mesurée (NWIST) et d'une valeur estimée (NW_MOD) du réglage de l'arbre à cames (3) en tenant compte du temps mort (TOTZ_VANOS).

4. Dispositif selon l'une des revendications précédentes, **caractérisé en ce qu'**il est prévu un intégrateur (B5) qui intègre le signal de régulation et le transmet au composant de régulation seulement lorsque le signal de régulation intégré a dépassé une valeur seuil prédéterminée.

5. Dispositif selon l'une des revendications précédentes, **caractérisé en ce que** le signal de régulation est déterminé de façon cyclique, et ceci de façon synchrone avec le nombre de tours, et **en ce qu'**il est prévu un modèle physique du dispositif de régulation au moyen duquel la valeur estimée du réglage est déterminée en tenant compte du temps de cycle.

6. Dispositif selon la revendication 5, **caractérisé en ce que** la valeur estimée est déterminée en fonction du nombre de tours (N) et de la vitesse de réglage.
